# FASCICULE DE BREVET EUROPEEN

(11) **EP 1 705 537 B1**
(45) Date de publication et mention de la délivrance du brevet: **14.05.2008**
(21) Numéro de dépôt: 05405263.4
(22) Date de dépôt: 23.03.2005
(51) Int. Cl.: G04B 31/04

(54) **Palier amortisseur de chocs pour pièce d'horlogerie**
Stoßdämpfende Lagerung für Uhren
Shock-proof bearing for timepiece

(43) Date de publication de la demande: 27.09.2006
(73) Titulaire: Rolex S.A., 1211 Geneve 24 (CH)
(72) Inventeur: Kohler, Michel, CH-2533 Evilard (CH); Voirol, Romain, CH-2502 Bienne (CH)
(74) Mandataire: Savoye, Jean-Paul

(56) Documents cités:
- CH-A- 294 058
- CH-A- 325 895
- US-A- 3 306 028

## Description

La présente invention se rapporte à un palier amortisseur de chocs pour pièce d'horlogerie, comprenant un corps de palier, une pierre de palier percée, un siège de positionnement de cette pierre de palier dans ce corps de palier, un contre-pivot, un siège de positionnement de ce contre-pivot dans ce corps de palier et un ressort amortisseur de chocs pour maintenir ledit contre-pivot contre ledit siège de positionnement, ce ressort amortisseur de chocs étant relié audit corps de palier par quatre bras de liaison, parallèles à un plan contenant l'axe de pivotement dudit palier et formant, de chaque côté de ce plan, un élément de suspension comportant deux desdits bras de liaison reliés l'un à l'autre par une branche en arc de cercle centré sur ledit axe de pivotement et dont le rayon est différent de celui dudit contre-pivot, ces éléments de suspension étant reliés l'un à l'autre par deux bras diamétraux situés de part et d'autre d'un élément d'appui central.

Les paliers amortisseurs de chocs, destinés en particulier à l'axe de balancier ont fait l'objet de très nombreux travaux de recherche qui ont culminés entre le début de la décennie 1930 et la fin de la décennie 1950. On recense environ 400 brevets dans ce domaine dont 250 dans la période susmentionnée. Les solutions qui sont utilisées actuellement donnent dans l'ensemble satisfaction, ce qui explique sans doute que ce sujet ne fait pratiquement plus l'objet de nouveaux développements.

Un des éléments essentiels d'un tel palier est le ressort amortisseur de chocs. Il ne faut pas perdre de vue que les dimensions d'un tel ressort sont inférieures à 2 mm et se situent en général autour de 1,5 mm. Ces dimensions posent des problèmes de conception aussi bien en ce qui concerne les limites élastiques et la déformation plastique, notamment lors de sa fixation, le maintien du ressort en cas de chocs, le montage du ressort, le montage et le démontage du palier.

Dans la plupart des paliers amortisseurs, on se trouve confronté soit à la nécessité de mettre en place le ressort amortisseur avant le chassage du support de palier dans le pont ou la platine, ce qui nécessite de déchasser le support de palier pour permettre le démontage du palier, soit si le déchassage du support n'est pas nécessaire, au fait que la charnière du ressort amortisseur ne tient pas lorsque le ressort est décroché du support, au risque de perdre le ressort lequel mesure moins de 2 mm. Il faut ajouter à cela que les ressorts qui comportent une charnière d'un côté et des moyens d'accrochage de l'autre ne peuvent être montés sur le support que si la charnière est mise dans la partie du support conformée pour la recevoir. L'horloger doit donc identifier le côté du ressort servant de charnière et le côté du support de palier conformé pour recevoir cette charnière, ce qui, compte tenu des dimensions, rend la manipulation d'autant plus délicate avec le risque constant de perdre le ressort.

On a déjà proposé dans le US 3'306'028 un palier amortisseur de chocs du type de celui susmentionné et auquel l'invention se rapporte, en particulier en ce qui concerne le ressort amortisseur. Le principal inconvénient de ce palier vient du fait que l'élément d'appui central du ressort amortisseur est relié au support de palier par quatre bras dont chacun présente une longueur réduite de moitié par rapport à la dimension totale de chacun des deux éléments de suspension reliant l'élément d'appui central au support de palier.

Compte tenu des dimensions déjà très faibles d'un tel ressort amortisseur, la diminution de moitié de la longueur des bras reliant cet élément d'appui central au support de palier pose un problème quant à la réduction de la limite élastique qui en découle, en sorte que cette limite peut facilement être franchie lors de l'accrochage des bras de liaison du ressort amortisseur au support de palier.

En cas de choc, un tel ressort amortisseur peut se décrocher plus facilement, surtout si il a subi une déformation plastique lors de sa mise en place.

Le but de la présente invention est de remédier, au moins en partie, aux inconvénients susmentionnés.

A cet effet, cette invention a pour objet un palier amortisseur de chocs pour pièce d'horlogerie selon la revendication 1.

Le principal avantage du palier amortisseur de chocs selon la présente invention vient du fait que le rattachement des deux bras diamétraux de l'élément d'appui central à deux des quatre bras de liaison au support de palier, permet de former, de part et d'autre des bras diamétraux reliant l'élément d'appui central aux deux éléments de suspension, deux éléments élastiques permettant une mise en place plus facile du ressort, par l'augmentation sensible de la plage de déformation élastique, alors que les bras diamétraux attachés d'une part à la partie d'appui centrale et d'autre part à deux bras de liaison, constitue un élément plus rigide passant par le centre de pivotement. Cette plus grande rigidité permet d'améliorer la tenue aux chocs. Le ressort du palier objet de la présente invention est donc conformé pour offrir une spécialisation des fonctions entre ses différentes parties

De préférence, les extrémités libres des bras de liaison se terminent par des éléments d'accrochage, les éléments d'accrochage ce chaque paire de bras de liaison situés vis-à-vis l'un de l'autre étant tournés du côté extérieure de chaque paire de bras de liaison.

Avantageusement, les deux paires de bras de liaison du ressort de suspension, formées par les bras de liaison situés vis-à-vis l'un de l'autre des deux éléments de suspensions, présentent une symétrie centrale par rapport à l'axe de pivotement du palier.

Cette caractéristique présente l'avantage de pouvoir fixer le ressort sur le support de palier dans l'une ou l'autre des deux positions possibles, à 180° l'une de l'autre autour de l'axe de pivotement du palier, ce qui facilite sensiblement ses opérations de montage. De plus, grâce à cette caractéristique, n'importe quel paire de bras de liaison du ressort de suspension, formée par les bras de liaison situés vis-à-vis l'un de l'autre des deux éléments de suspensions peut servir indifféremment à l'ouverture du palier ou jouer le rôle de charnière du ressort sur le support. Ainsi, même si les différentes parties du ressort amortisseur ont des fonctions différentes, ce ressort n'a pas de sens de montage sur le support de palier, ce qui simplifie sensiblement le travail de montage.

De préférence, le ressort amortisseur est d'épaisseur constante et est plan à l'état de repos. Cette caractéristique fait que n'importe quelle face du ressort peut être mise dessus ou dessous. En combinaison avec la caractéristique relative à la symétrie centrale, le ressort peut être mis en place dans le support de palier sans choix préalable d'une face devant être orientée dessus ou dessous ni côté devant servir à l'ouverture ou de charnière.

Cette dernière caractéristique avantageuse de planéité du ressort amortisseur rend sa fabrication facile par plusieurs procédés, parmi lesquels on peut citer, à titre d'exemples non limitatifs, le procédé lithographique connu sous le sigle LIGA (Lithographie Galvano-Abformung), l'électroformage, l'étampage, l'usinage chimique et l'usinage à fil.

Selon une forme d'exécution préférée de l'invention, le profil de la partie d'appui central du ressort amortisseur est choisi pour servir de jauge de la quantité d'huile dans le palier et présente à cet effet au moins deux repères radiaux de rayons différents pour déterminer respectivement les quantités d'huile maximum et minimum, ainsi que le centrage de cette huile par rapport audit axe de pivotement.

Grâce à ce profil, il est possible de s'assurer de la présence d'une goutte d'huile, de vérifier la position de cette goutte et d'en mesurer la taille par rapport aux repères radiaux. Cette opération de contrôle peut être assurée avec précision à l'aide d'une caméra notamment.

Selon une autre variante avantageuse de l'invention, les éléments d'accrochage des deux bras de liaison qui ne sont pas reliés aux extrémités externes des deux bras diamétraux sont plus longs que les éléments d'accrochage des deux autres bras de liaison.

De ce fait, ces éléments d'accrochage sont associés aux parties les plus élastiques du ressorts, réduisant ainsi les risques de décrochage du ressort en cas de choc.

De préférence, le support de palier comporte un passage diamétral qui s'étend de part et d'autre du siège dudit contre-pivot, pour recevoir les bras de liaison du ressort amortisseur et est de conformation symétrique par rapport à n'importe quel plan passant par ledit axe de pivotement.

Le palier avec son passage diamétral est conçu pour recevoir le ressort à symétrie centrale dans ce passage diamétral dans n'importe laquelle des deux positions possibles. Aucun ordre ne doit être respecté pour le montage du ressort amortisseur. Cette symétrie simplifie aussi sensiblement la fabrication du support de palier et ne nécessite aucun plot pour l'articulation du ressort, lequel plot constitue toujours, compte tenu de sa dimension, un élément fragile et difficile à fabriquer.

On peut encore ménager des chanfreins le long des bords du passage diamétral du support de palier, de manière à permettre la mise en place du ressort amortisseur par simple translation parallèlement à l'axe de pivotement. Lorsqu'une pression parallèle à l'axe de pivotement est exercée sur les bras de liaison du ressort amortisseur, les chanfreins exercent une force qui rapproche l'un de l'autre les deux bras de liaison situés vis-à-vis l'un de l'autre.

Les essais de chocs réalisés sur les paliers amortisseurs conformes à l'objet de la présente invention ont montré que le ressort amortisseur résiste, même aux chocs les plus forts, sans se décrocher du support de palier. Dans des cas extrêmes, des chocs hors normes peuvent induire une déformation plastique du ressort amortisseur. Ceci n'a cependant pas de répercutions fâcheuses sur le mouvement de la montre qui peut continuer à fonctionner normalement, dans la mesure où le palier amortisseur conserve son intégrité, même si ses propriétés d'amortissement son amoindries.

Les dessins annexés illustrent, schématiquement et à titre d'exemple, quelques variantes du palier amortisseur de chocs objet de la présente invention.
La figure 1 est une vue de dessus de ce palier;
la figure 2 est une vue en coupe selon II-II de la figure 1;
les figures 3 à 6 sont des vues en plan de trois variantes de ressorts amortisseurs.

Le palier illustré par les figures 1 et 2 comporte un corps de palier 1 comprenant un siège en forme de cuvette tronconique 1a pour le positionnement d'un chaton 2 dans la partie cylindrique duquel est chassée une pierre percée 3 et présentant un siège 2a pour un contre-pivot 4. Un ressort amortisseur de chocs 5 est fixé au corps de palier 1 pour maintenir le chaton 2 et le contre-pivot 4 de manière élastique sur leurs sièges respectifs 1a, 2a.

Le corps de palier 1 présente la particularité d'être entièrement symétrique par rapport à tous les plans contenant l'axe de pivotement X du palier. Un fraisage diamétral 1b est ménagé sur la partie supérieure de ce corps de palier et deux fraisage parallèles 1c, perpendiculaires au fraisage diamétral 1b sont ménagés à l'extérieur du corps de palier 1, dans son épaisseur, à une certaine distance de sa face supérieure.

Ces trois fraisages 1b, 1c sont destinés à la fixation des quatre bras de liaison 5a₁, 5a₂, 5a₃, 5a₄ du ressort amortisseur 5, les deux bras 5a₁, 5a₄, respectivement 5a₂, 5a₃ situés vis-à-vis l'un de l'autre étant parallèles. La largeur du fraisage diamétral 1b correspond à celle de chaque paire de bras parallèles 5a₁, 5a₄, respectivement 5a₂, 5a₃ situés vis-à-vis l'un de l'autre. Les deux fraisages parallèles 1c sont destinés à recevoir les extrémités d'accrochage respectives 5b₁, 5b₂, 5b₃, 5b₄ tournées vers l'extérieur de chaque paire de bras parallèles, des quatre bras de liaison 5a₁, 5a₂, 5a₃, 5a₄, assurant ainsi la fixation du ressort amortisseur 5 sur le corps de palier 1. Comme on peut s'en rendre compte, les bras de liaison 5a₁, 5a₂, 5a₃, 5a₄ étant parallèles deux à deux et l'écartement entre les deux paires de bras 5a₁, 5a₄, respectivement 5a₂, 5a₃ étant égal, en sorte que, pour sa fixation, le ressort amortisseur 5 peut être disposé dans le fraisage 1b dans n'importe laquelle de deux positions symétriques, situées à 180° l'une de l'autre.

Les deux bras de liaison 5a₁, 5a₂, respectivement 5a₃, 5a₄, situés dans le prolongement l'un de l'autre sont reliés l'un à l'autre par deux branches en arcs de cercles 5c₁, respectivement 5c₂, centrés sur l'axe de pivotement X et dont les rayons respectifs sont supérieurs à celui du contre-pivot 4. Ces deux branches en arcs de cercles forment avec les bras de liaison 5a₁, 5a₂, respectivement 5a₃, 5a₄, deux éléments de suspension de part et d'autre d'un plan passant par l'axe de pivotement X du palier et par le milieu du fraisage diamétral 1b.

Le ressort amortisseur 5 comporte encore un élément d'appui central 5d relié à chacun des deux éléments de suspension 5a₁, 5c₁, 5a₂, respectivement 5a₃, 5c₂, 5a₄, par deux bras 5e alignés diamétralement, mais reliés, dans cet exemple, aux jonctions entre le bras 5a₄ et la branche en arc de cercle 5c₂, respectivement entre le bras 5a₂ et la branche en arc de cercle 5c₁. Cette disposition particulière permet d'avoir deux branches 5a₁, 5c₁, respectivement 5a₃, 5c₂, présentant une élasticité sensiblement plus grande que celle des bras 5a₂, 5a₄ et destinées à faciliter la mise en place du ressort et surtout à éviter les risques d'une déformation plastique des bras lors de cette manipulation. Les bras 5a₂, 5a₄, reliés aux bras diamétraux 5e et à l'élément d'appui central 5d, forment un ensemble sensiblement plus rigide destiné à supporter les chocs.

On peut encore constater que le ressort amortisseur 5 à l'état non déformé est plan, en sorte qu'il n'a ni dessus ni dessous, et ainsi, que n'importe laquelle de ses faces peut être mise dessus ou dessous pour sa fixation. Cette particularité facilite aussi sa fabrication qui peut être obtenue par exemple par le procédé LIGA, par électroformage, par étampage, par usinage chimique ou au fil.

L'élément d'appui 5d du ressort peut avantageusement servir de jauge d'huile, permettant de mesurer la quantité d'huile et le centrage de la goutte d'huile entre la pierre percée 3 et le contre-pivot 4. A cet effet, de préférence, la forme donnée à l'élément d'appui central est choisie pour permettre de constater, par transparence à travers le contre-pivot 4, la présence d'huile, son centrage et la quantité d'huile. La première condition consiste à dégager la partie centrale du contre-pivot 4.

La forme de cet élément d'appui 5d, voisine d'un rectangle, mais avec ses deux côtés étroits en formes d'arcs d'un cercle centré sur l'axe de pivotement X du palier, selon la figure 2 permet par exemple de choisir l'écartement entre les deux longs côtés de cette sorte de rectangle, correspondant au diamètre minimum de la goutte d'huile, alors que ses deux faces opposées en arcs de cercles peuvent définir le diamètre maximum de la goutte d'huile.

Dans la variante de la figure 3, un ressort amortisseur 15 comporte un élément d'appui central 15d dont l'ouverture centrale est formée par l'alternance de huit arcs de cercles convexes, concaves, les quatre arcs convexes étant coaxiaux à l'axe de pivotement X du palier et de mêmes rayons, tandis que les quatre arcs concaves sont de mêmes rayons, leurs centres étant situés sur un même cercle concentrique à l'axe de pivotement X du palier et écartés de 90° les uns des autres autour de l'axe de pivotement X du palier. Les deux bras diamétraux 15e sont reliés à l'élément d'appui central 15d par deux arcs de cercles concaves opposés. Les deux autre parties à profil concave de l'élément d'appui central 15d sont délimitées extérieurement par deux arcs de cercles concentriques respectivement à ces deux autres parties à profil concave mais de plus petits rayons, qui peuvent aussi servir à mesurer la quantité d'huile.

Comme illustré en traits interrompus sur la figure 3, les extrémités d'accrochage 15b₁, 15b₂, 15b₃, 15b₄, des bras de liaison 15a₁, 15a₂, 15a₃, 15a₄, peuvent être allongées par rapport à celles de la figure 2. On pourrait aussi n'allonger que les extrémités 15b₁, 15b₃ des bras de liaison les plus élastiques, étant donné qu'ils sont plus susceptibles de se décrocher en cas de chocs que les deux autres.

La figure 4 montre encore une autre variante de la forme de l'élément d'appui 25d du ressort 25 qui comporte, d'un côté des bras diamétraux 25e, une partie en arc de cercle concentrique à l'axe de pivotement X du palier et de l'autre côté de ces bras diamétraux 25e, deux portions de l'arc de cercle dépassant ces bras diamétraux 25e d'une même valeur angulaire et dont les extrémités sont reliées l'une à l'autre par un segment en arc de cercle concave de rayon sensiblement supérieur à celui de la partie en arc de cercle centrée sur l'axe de pivotement X, voire par un segment droit.

Dans la variante illustrée par la figure 5, l'élément d'appui central 35d a une forme annulaire. Etant donné qu'une telle forme a l'inconvénient de ne pas permettre de détecter la présence ou non d'huile si le bord du ménisque formé par la goutte d'huile se trouve dans la largeur de l'anneau, celui-ci présente une coupure radiale 35f qui permet de voir le ménisque.

Si on se réfère à nouveau aux figures 1 et 2, on constate que des chanfreins sont ménagés, notamment des deux côtés du fraisage diamétral 1b du corps de palier 1. Ces chanfreins peuvent être utilisés pour transformer une pression exercée sur les bras de liaison 5a₁, 5a₂, 5a₃, 5a₄ du ressort amortisseur en des forces qui tendent à rapprocher les deux bras parallèles 5a₁, 5a₄, respectivement 5a₂, 5a₃ situés vis-à-vis l'un de l'autre, en sorte qu'il est possible de mettre en place le ressort amortisseur par une simple translation en exerçant simultanément des pressions sur les quatre bras de liaison 5a₁, 5a₂, 5a₃, 5a₄.

Des dégagements le sont ménagés dans la face supérieure du corps de palier 1 aux endroits où les bords parallèles du fraisage diamétral 1b débouchent dans le siège tronconique 1a du chaton 2. Ces dégagements 1e servent à permettre d'introduire des pointes de brucelles ou de chevilles pour dégager les extrémités d'accrochage 5b₁, 5b₂, 5b₃, 5b₄, des bras de liaison 5a₁, 5a₂, 5a₃, 5a₄ du corps de palier 1. A noter que l'on peut ne dégager qu'une paire de bras de liaison parallèles 5a₁, 5a₄, ou 5a₂, 5a₃ situés vis-à-vis l'un de l'autre, l'autre paire étant utilisée comme charnière pour libérer le contre-pivot 4.

La variante du ressort amortisseur 45 illustrée par la figure 6 se différencie des autres ressorts décrits précédemment essentiellement par le fait que les bras diamétraux 45e ne sont plus reliés aux jonctions entre deux bras de liaison 5a₂, 5a₄ et les branches en arcs de cercles 5c₁, respectivement 5c₂, comme dans le cas de la figure 2 par exemple, mais ces bras diamétraux 45e sont reliés aux extrémités externes des bras de liaison 45a₂, respectivement 45a₄, par un segment de raccordement 45f₁, respectivement 45f₂. En étant reliés aux extrémités externes des bras de liaison 45a₂, respectivement 45a₄, les bras diamétraux 45e sont reliés de fait aux extrémités d'accrochage respectives 45b₂, 45b₄ de ces bras de liaison 45a₂, 45a₄. Avec cette variante, les branches élastiques sont davantage allongées puisqu'elles comportent chacune l'ensemble des deux éléments de suspension 45a₁, 45c₁, 45a₂, respectivement 45a₃, 45c₂, 45a₄.

## Revendications

1. Palier amortisseur de chocs pour pièce d'horlogerie, comprenant un corps de palier (1), une pierre de palier percée (3), un siège de positionnement (1a) de cette pierre de palier (3) dans ce corps de palier (1), un contre-pivot (4), un siège de positionnement (2a) de ce contre-pivot (4) dans ce corps de palier (1) et un ressort amortisseur de chocs (5) pour maintenir ledit contre-pivot (4) contre ledit siège de positionnement (2a), ce ressort amortisseur de chocs (5) étant relié audit corps de palier (1) par quatre bras de liaison (5a₁, 5a₂, 5a₃, 5a₄), parallèles à un plan contenant l'axe de pivotement (X) dudit palier et formant, de chaque côté de ce plan, un élément de suspension comportant deux desdits bras de liaison (5a₁, 5a₂, 5a₃, 5a₄) reliés l'un à l'autre par une branche en arc de cercle (5c₁, 5c₂) centré sur ledit axe de pivotement (X) et dont le rayon est supérieur à celui dudit contre-pivot (4), ces éléments de suspension (5a₁, 5c₁, 5a₂; 5a₃, 5c₂, 5a₄) étant reliés l'un à l'autre par deux bras diamétraux (5e) situés de part et d'autre d'un élément d'appui central (5d), **caractérisé en ce que** les extrémités externes desdits bras diamétraux (5e) sont reliées à deux desdits bras de liaison (5a₂, 5a₄) appartenant aux dits éléments de suspension respectifs (5a₁, 5c₁, 5a₂; 5a₃, 5c₂, 5a₄) .

2. Palier selon la revendication 1, dans lequel les extrémités externes desdits bras diamétraux (5e) sont raccordées aux dits éléments de suspensions (5a₁, 5c₁, 5a₂; 5a₃, 5c₂, 5a₄) respectifs, à la jonction entre deux desdits bras de liaison (5a₂, 5a₄) avec les branches en arc de cercle respectives (5c₁, 5c₂) .

3. Palier selon la revendication 1, dans lequel les extrémités externes desdits bras diamétraux (45e) sont reliées respectivement à une extrémité de liaison (45b₂, 45b₄) audit support de palier (1) d'un bras de liaison (454₂, 45a₄) de chacun desdits éléments de suspensions (45a₁, 45c₁, 45a₂; 45a₃, 45c₂, 45a₄) .

4. Palier selon l'une des revendications précédentes, dans lequel les extrémités libres desdits bras de liaison se terminent par des éléments d'accrochage (5b₁, 5b₂, 5b₃, 5b₄), les éléments d'accrochage de chaque paire de bras de liaison situés vis-à-vis l'un de l'autre (5a₁, 5a₄; 5a₂, 5a₃) étant tournés du côté extérieur à ces paires de bras de liaison respectives

5. Palier selon l'une des revendications précédentes, dans lequel les deux paires de bras de liaison du ressort amortisseur de chocs (5), formées par les bras de liaison situés vis-à-vis l'un de l'autre (5a₁, 5a₄; 5a₂, 5a₃) des deux éléments de suspensions, présentent une symétrie centrale par rapport audit axe de pivotement.

6. Palier selon l'une des revendications précédentes, dans lequel ledit ressort amortisseur de choc (5) est d'épaisseur constante et est plan à l'état de repos.

7. Palier selon l'une des revendications précédentes, dans lequel le profil de ladite partie d'appui central (5d) du ressort amortisseur de chocs (5) est dégagé en son centre et est choisi pour servir de jauge de la quantité d'huile dans le palier et présente à cet effet au moins deux repères radiaux de rayons différents pour déterminer respectivement les quantités d'huile maximum et minimum, ainsi que le centrage de cette huile par rapport audit axe de pivotement (X).

8. Palier selon la revendication 5, dans lequel ledit support de palier (1) comporte un passage diamétral (1b) de part et d'autre du siège (1a) de ladite pierre de palier (3), pour recevoir les bras de liaison (5a₁, 5a₂, 5a₃, 5a₄) du ressort amortisseur de chocs (5) et est de conformation à symétrie centrale par rapport audit axe de pivotement (X) du palier.

9. Palier selon la revendication 4, dans lequel les éléments d'accrochage (15b₁, 15b₃) des deux bras de liaison (15a₁, 154₃) qui ne sont pas reliés aux extrémités externes des deux bras diamétraux (15e) sont plus longs que les éléments d'accrochage des deux autres bras de liaison.

10. Palier selon la revendication 8, dans lequel des dégagements (1e) sont ménagés dans ledit support de palier (1) sur les bords externes dudit passage diamétral (1b) situé de part et d'autre du siège (1a) de ladite pierre de palier (3), pour faciliter le dégagement des bras de liaison (5a₁, 5a₂, 5a₃, 5a₄) du ressort amortisseur de chocs (5).

11. Palier selon les revendications 4 et 8, dans lequel des chanfreins sont ménagés le long des bords dudit passage diamétral (1b) pour augmenter sa largeur à une valeur sensiblement égale à la largeur des éléments d'accrochage (5b₁, 5b₂, 5b₃, 5b₄) de chaque paire de bras de liaison du ressort amortisseur de chocs (5) situés vis-à-vis l'un de l'autre, pour permettre la mise en place de ce ressort amortisseur par simple translation parallèle audit axe de pivotement (X) du palier.

## Claims

1. A shock-absorbing bearing for a timepiece, comprising a bearing block (1), a pierced bearing jewel (3), a seat (1a) for positioning this bearing jewel (3) in this bearing block (1), an endstone (4), a seat (2a) for positioning this endstone (4) in this bearing block (1), and a shock-absorbing spring (5) for retaining said endstone (4) against said positioning seat (2a), this shock-absorbing spring (5) being connected to said bearing block (1) by four linking arms (5a₁, 5a₂, 5a₃, 5a₄) parallel to a plane containing the pivot axis (X) of said bearing and forming, on each side of this plane, a suspension element having two of said linking arms (5a₁, 5a₂, 5a₃, 5a₄) connected to each other by a branch in the form of an arc (5c₁, 5c₂) centered on said pivot axis (X) and having a radius greater than that of said endstone (4), these suspension elements (5a₁, 5c₁, 5a₂; 5a₃, 5c₂, 5a₄) being connected to each other by two diametric arms (5e) located on either side of a central support element (5d), **characterized in that** the outer ends of said diametric arms (5e) are connected to two of said linking arms (5a₂, 5a₄) belonging to the respective said suspension elements (5a₁, 5c₁, 5a₂; 5a₃, 5c₂, 5a₄) .

2. The bearing as claimed in claim 1, in which the outer ends of said diametric arms (5e) are connected to the respective said suspension elements (5a₁, 5c₁, 5a₂; 5a₃, 5c₂, 5a₄), at the junctions between said linking arms (5a₂, 5a₄) and the respective branches in the form of arcs (5c₁, 5c₂).

3. The bearing as claimed in claim 1, in which the outer ends of said diametric arms (45e) are connected respectively to an end (45b₂, 45b₄) for linking to said bearing support (1) of a linking arm (45a₂, 45a₄) of each of said suspension elements (5a₁, - 5c₁, 5a₂; 5a₃, 5c₂, 5a₄).

4. The bearing as claimed in any one of the preceding claims, in which the free ends of said linking arms terminate in fastening elements (5b₁, 5b₂, 5b₃, 5b₄), the fastening elements of each pair of opposing linking arms (5a₁, 5a₄; 5a₂, 5a₃) being turned towards the outer side of these respective pairs of linking arms.

5. The bearing as claimed in any one of the preceding claims, in which the two pairs of linking arms of the shock-absorbing spring (5), formed by the opposing linking arms (5a₁, 5a₄; 5a₂, 5a₃) of the two suspension elements, have a central symmetry with respect to said pivot axis.

6. The bearing as claimed in any one of the preceding claims, in which said shock-absorbing spring (5) has a constant thickness and is flat in the resting state.

7. The bearing as claimed in any one or more of the preceding claims, in which the profile of said central support part (5d) of the shock-absorbing spring (5) is cut out in its center and is chosen to act as a gauge for the quantity of oil in the bearing, and for this purpose has at least two radial reference marks having different radii, one for determining the maximum quantity of oil and the other for determining the minimum quantity, and for determining the centering of this oil with respect to said pivot axis (X).

8. The bearing as claimed in claim 5, in which said bearing support (1) has a diametric passage (1b) on either side of the seat (1a) of said bearing jewel (3), to receive the linking arms (5a₁, 5a₂, 5a₃, 5a₄) of the shock-absorbing spring (5) and is shaped with central symmetry with respect to said pivot axis (X) of the bearing.

9. The bearing as claimed in claim 4, in which the fastening elements (15b₁, 15b₃) of the two linking arms (15a₁, 15a₃) which are not connected to the outer ends of the two diametric arms (15e) are longer than the fastening elements of the other two linking arms.

10. The bearing as claimed in claim 8, in which recesses (1e) are formed in said bearing support (1) on the outer edges of said diametric passage (1b) located on either side of the seat (1a) of said bearing jewel (3), to facilitate the disengagement of the linking arms (5a₁, 5a₂, 5a₃, 5a₄) of the shock-absorbing spring (5).

11. The bearing as claimed in claims 4 and 8, in which chamfers are formed along the edges of said diametric passage (1b) to increase its width to a value substantially equal to the width of the fastening elements (5b₁, 5b₂, 5b₃, 5b₄) of each opposing pair of linking arms of the shock-absorbing spring (5), to enable this shock-absorbing spring to be placed by simple translation parallel to said pivot axis (X) of the bearing.

## Patentansprüche

1. Stossdämpfende Lagerung für Uhren mit einem Lagerkörper (1), einem durchbohrten Lagerstein (3), einem Positioniersitz (1a) für diesen Lagerstein (3) in diesem Lagerkörper (1), einem Deckstein (4), einem Positioniersitz (2a) für diesen Deckstein (4) in diesem Lagerkörper (1) sowie einer stossdämpfenden Feder (5), um den Deckstein (4) an den Positioniersitz (2a) anzudrücken, wobei diese stossdämpfende Feder (5) mit dem Lagerkörper (1) über vier Verbindungsarme (5a₁, 5a₂, 5a₃, 5a₄) verbunden ist, die parallel zu einer Ebene verlaufen, die die Schwenkachse (X) der Lagerung enthält, und zu beiden Seiten dieser Ebene je ein Aufhängungselement bilden, das zwei der Verbindungsarme (5a₁, 5a₂, 5a₃, 5a₄) umfasst, die miteinander über einen kreisbogenartigen Schenkel (5c₁, 5c₂) verbunden sind, der auf die Schwenkachse (X) zentriert ist und dessen Radius grösser als der des Decksteins (4) ist, wobei diese Aufhängungselemente (5a₁ 5c₁, 5a₂; 5a₃, 5c₂, 5a₄) miteinander über zwei diametrische Arme (5e) verbunden sind, die sich zu beiden Seiten eines zentralen Stützelements (5d) befinden, **dadurch gekennzeichnet, dass** die äusseren Enden der diametrischen Arme (5e) mit zwei der Verbindungsarme (5a₂, 5a₄) verbunden sind, die den betreffenden Aufhängungselementen (5a₁, 5c₁, 5a₂; 5a₃, 5c₂, 5a₄) angehören.

2. Lagerung nach Anspruch 1, in der die äusseren Enden der diametrischen Arme (5e) am Verbindungspunkt zwischen zwei der Verbindungsarme (5a₂, 5a₄) und den kreisbogenartigen Schenkeln (5c₁, 5c₂) an die Aufhängungselemente (5a₁, 5c₁, 5a₂; 5a₃, 5c₂, 5a₄) angefügt sind.

3. Lagerung nach Anspruch 1, in der die äusseren Enden der diametrischen Arme (45e) an je einem Ende (45b₂, 45b₄) der Verbindung zur Lagerstütze (1) mit je einem Verbindungsarm (45a₂, 45a₄) jedes der Aufhängungselemente (45a₁, 45c₁, 45a₂; 45a₃, 45c₂, 45a₄) verbunden sind.

4. Lagerung nach einem der vorangehenden Ansprüche, bei dem die freien Enden der Verbindungsarme in Einhakelemente (5b₁, 5b₂, 5b₃, 5b₄) auslaufen, wobei die einander gegenüber liegenden Einhakelemente (5a₁, 5a₄; 5a₂, 5a₃) jedes Paares von Verbindungsarmen zur Aussenseite dieser Paare von Verbindungsarmen hin weisen.

5. Lagerung nach einem der vorangehenden Ansprüche, bei der die beiden Paare von Verbindungsarmen der stossdämpfenden Feder (5), die durch einander gegenüber liegende Verbindungsarme (5a₁, 5a₄; 5a₂, 5a₃) der beiden Aufhängungselemente gebildet werden, eine zentrale Symmetrie bezüglich der Schwenkachse aufweisen.

6. Lagerung nach einem der vorangehenden Ansprüche, in der die stossdämpfende Feder (5) eine konstante Dicke besitzt und im Ruhezustand flach ist.

7. Lagerung nach einem der vorangehenden Ansprüche, in der das Profil des zentralen Stützabschnitts (5d) der stossdämpfenden Feder (5) in seiner Mitte ausgehöhlt und dafür ausgewählt ist, als Mass für die Ölmenge in der Lagerung zu dienen, und es weist zu diesem Zweck zumindest zwei radiale Marken unterschiedlichen Radius auf, um die maximale bzw. minimale Ölmenge wie auch die Zentrierung dieses Öles bezüglich der Schwenkachse (X) festzulegen.

8. Lagerung nach Anspruch 5, in der die Lagerstütze (1) zu beiden Seiten des Sitzes (1a) des Lagersteins (3) je einen diametrischen Durchgang (1b) aufweist, um die Verbindungsarme (5a₁, 5a₂, 5a₃, 5a₄) der stossdämpfenden Feder (5) aufzunehmen, und bezüglich der Schwenkachse (X) der Lagerung zentralsymmetrisch gestaltet ist.

9. Lagerung nach Anspruch 4, in der die Einhakelemente (15b₁, 15b₃) der beiden Verbindungsarme (15a₁, 15a₃), die nicht mit den äusseren Enden der beiden diametrischen Arme (15e) verbunden sind, länger als die Einhakelemente der beiden anderen Verbindungsarme sind.

10. Lagerung nach Anspruch 8, in der Aushöhlungen (1e) in der Lagerstütze (1) an den Aussenkanten des diametrischen Durchgangs (1b), der sich zu beiden Seiten des Sitzes (1a) des Lagersteins (3) befindet, angebracht sind, um die Loslösung der Verbindungsarme (5a₁, 5a₂, 5a₃, 5a₄) von der stossdämpfenden Feder (5) zu erleichtern.

11. Lagerung nach Ansprüchen 4 und 8, in der Abschrägungen entlang der Kanten des diametrischen Durchgangs (1b) angebracht sind, um dessen Breite auf einen Wert zu erhöhen, der im Wesentlichen gleich der Breite der Einhakelemente (5b₁, 5b₂, 5b₃, 5b₄) jedes Paares von einander gegenüber liegenden Verbindungsarmen der stossdämpfenden Feder (5) ist, um ein Einlegen dieser Dämpfungsfeder durch einfache Translation parallel zur Schwenkachse (X) der Lagerung zu ermöglichen.
